# FASCICULE DE BREVET EUROPEEN

(11) **EP 2 004 421 B1**
(45) Date de publication et mention de la délivrance du brevet: **27.07.2011**
(21) Numéro de dépôt: 07727101.3
(22) Date de dépôt: 20.03.2007
(51) Int. Cl.: B42D 15/10

(54) **PASSEPORT COMPORTANT UNE BANDE DE RENFORT COUSUE**
REISEPASS MIT GENÄHTEM VERSTÄRKUNGSSTREIFEN
PASSPORT COMPRISING A SEWN REINFORCING STRIP

(30) Priorité: 05.04.2006 FR 0602972
(43) Date de publication de la demande: 24.12.2008
(73) Titulaire: OBERTHUR TECHNOLOGIES, 75017 Paris (FR)
(72) Inventeur: SERRANO, Pablo, F-35200 Rennes (FR); DEMAIMAY, Florian, F-35000 Rennes (FR)
(74) Mandataire: Branger, Jean-Yves
(86) Numéro de dépôt international: PCT/EP2007/052624
(87) Numéro de publication internationale: WO 2007/115908

(56) Documents cités:
- EP-A- 1 516 749
- EP-A1- 1 008 459
- DE-A1-102004 008 840
- DE-A1-102004 027 238

## Description

La présente invention est relative à un passeport.

Ainsi que le montre la figure 1 annexée, les passeports comportent généralement trois éléments principaux, à savoir un livret 1, une page de garde 2 et une couverture 3.

Le livret 1 est constitué d'un empilement d'une série de feuilles 10 pliées le long d'une ligne de pliage commune 12 pour constituer un certain nombre de pages 11 de mêmes dimensions.

Ce nombre de pages est variable selon le pays qui délivre le passeport. Il est généralement de 32, 48 ou 64.

Sur certaines pages sont notamment imprimées les données relatives au titulaire du passeport, tandis que d'autres sont destinées à recevoir des visas.

Le livret 1 est relié à la page de garde 2 au moyen d'une couture 4 qui s'étend selon la ligne de pliage précitée.

Les faces recto et verso de cette page de garde sont respectivement référencées 20 et 21 sur la figure.

Enfin, cet ensemble est collé contre la face verso 30 de la couverture 3. Cette dernière est prévue rigide et épaisse, pour assurer la durabilité du passeport.

Sa face recto 31, qui constitue la face extérieure du passeport, porte des inscriptions, notamment relative à l'état émetteur du passeport.

La particularité des passeports, ainsi que les efforts de développement de la part des fabricants, s'articulent essentiellement autour de deux axes.

Le premier est la sécurité. Ainsi, le document doit comporter des éléments sécuritaires suffisamment sophistiqués pour pouvoir être protégé contre les tentatives de falsification et de contrefaçon.

Le second est la durabilité. Ces documents sont utilisés pendant une longue durée, variant en général de 5 à 10 ans selon les différentes nations. Le fabricant se doit donc de garantir l'intégrité du passeport pendant toute cette période.

L'un des problèmes liés à la durabilité des passeports réside dans la déchirure de la page de garde 2 au niveau du fil de couture 4. En effet, lors des multiples ouvertures subies par le passeport au cours de sa circulation, le fil de couture 4 soumet la page de garde 2 a des contraintes importantes, pouvant aboutir à sa déchirure.

Ce problème est d'autant plus important que le nombre de pages du livret intérieur est grand.

Pour répondre à ce problème, deux solutions sont utilisées actuellement :
La première réside dans l'utilisation d'une page de garde 2 présentant des propriétés mécaniques élevées.

Ainsi, en utilisant une page de garde de grammage supérieur à 180 g/m², il est possible de garantir une longévité satisfaisante au passeport.

Cependant, cette solution présente l'inconvénient d'apporter une rigidité importante au passeport, ce qui diminue le confort de son utilisation, et d'augmenter son coût de revient.

La seconde réside dans le dépôt d'une bande de renfort au "dos" du passeport.

Ce mode de réalisation est illustré à la figure 2 annexée.

Le passeport présente une structure similaire à celle décrite en référence à la figure 1.

Toutefois, afin de pouvoir utiliser une page de garde relativement fine et de conserver des propriété de souplesse du passeport, on fait ici usage d'une bande de matériau tissé 5, appelé "tarlatane", qui est déposée contre la face verso 21 de la page de garde 2, au niveau de la couture 4, avant d'être cousue.

Ce matériau tissé se trouve donc entre la page de garde 2 et la couverture 3 une fois le passeport finalisé, offrant ainsi suffisamment de résistance aux contraintes du fil de couture 4.

Mais cette opération modifie l'épaisseur et l'état de surface de la page de garde 2. Cette différence d'épaisseur peut générer un bourrelet sur la couverture 3 et/ou sur la page de garde 2, qui est détectable à la fois visuellement et tactilement. Ceci est désagréable, l'utilisateur ayant l'impression d'avoir en mains un passeport "mal fini".

Par ailleurs, la différence d'état de surface peut générer des problèmes d'encollage lors de la finition des passeports.

Enfin, lors de la fabrication, la mise en place de la bande génère un passage supplémentaire en machine, qui n'est pas valorisé.

EP-A-1 008 459 et DE-A-10 2004 008840 décrivent des structures de documents dans lesquels une "plaque" ou une "pochette" est solidaire d'une bande, elle-même cousue à une page de garde. Mais l'ensemble plaque (ou pochette) / bande ne constitue qu'une page supplémentaire du livret

La présente invention vise à résoudre ces problèmes en proposant un passeport dont la durée de vie est améliorée, et dont l'aspect extérieur est régulier, c'est-à-dire ne présente pas de différence d'épaisseur détectable.

Ainsi, la présente invention se rapporte à un passeport qui comprend :
- un livret constitué d'un empilement d'une série de feuilles pliées le long d'une ligne de pliage ;
- une page de garde ;
- une couverture, ainsi qu'une bande de renfort ;
   le livret, la page de garde et là bande de renfort étant cousus ensemble à l'aide d'une couture qui s'étend le long de ladite ligne de pliage, l'ensemble ainsi constitué étant collé, par la face verso de la page de garde, contre la face verso de ladite couverture, c'est-à-dire sa face interne.

Ce passeport est remarquable en ce que ladite bande de renfort est collée contre la face recto de ladite page de garde, c'est-à-dire celle tournée vers ledit livret.

Ainsi placée, la bande de renfort est visible du côté "intérieur" du passeport, c'est-à-dire quand on l'ouvre.

Mais positionnée de cette manière, elle génère aucune surépaisseur visible de l'extérieur.

De plus, sa présence à "l'intérieur" du passeport permet, le cas échéant, d'y apposer des informations et/ou, comme on le verra plus loin, d'y inclure des éléments de sécurité additionnels.

Par ailleurs, selon d'autres caractéristiques avantageuses et non limitatives :
- ladite bande de renfort est auto-adhésive ;
- ladite bande est à base d'au moins un matériau polymère ou à base de papier ;
- ladite bande est à base de matériau polymère, et ce dernier est constitué de polyester ;
- ladite bande de renfort est de forme rectangulaire allongée, de largeur notablement inférieure à celle d'une feuille du livret ;
- ladite bande de renfort est disposée, relativement au livret et à la page de garde, de manière à présenter un débordement de même largeur de part et d'autre de la ligne de pliage ;
- ladite bande de renfort présente au moins un élément de sécurité, c'est-à-dire un élément empêchant ou rendant identifiable l'utilisation frauduleuse dudit passeport ou d'une copie de celui-ci ;
- ledit élément est incorporé dans l'épaisseur de ladite bande ou présent sur sa surface supérieure ;
- ledit élément consiste notamment en une structure diffractive, par exemple un hologramme métallisé ou dé-métallisé, une impression fluorescente, une sécurité magnétique.

D'autres caractéristiques et avantages de l'invention apparaîtront à la lecture de la description qui va suivre d'un mode de réalisation particulier.

Cette description sera faite en référence à la figure 3 qui représente très schématiquement, en coupe, un passeport conforme à l'invention.

Ce passeport présente une structure globalement similaire à celle qui vient d'être décrite.

En l'occurrence, il comporte un livret 1 constitué d'une série de feuilles 10, pliées le long d'une ligne de pliage 12.

Ce livret est cousu avec une page de garde au moyen d'une couture 4, qui court le long la ligne de pliage 12.

Conformément à l'invention, une bande de renfort 6 est disposée contre la face recto 20 de la page de garde 2, c'est-à-dire du côté orienté vers le livret. Elle est aussi cousue avec l'ensemble livret 1/page de garde 2. Elle est en quelque sorte prise en sandwich.

L'ensemble livret 1/bande de renfort 6/page de garde 2 est par ailleurs collé, par la face verso de la page de garde, à la face verso 30 d'une couverture 3, c'est-à-dire sa face interne, opposée à la face recto extérieure 30.

Cette double "fixation" (couture et collage) permet d'augmenter la durée de vie du produit ainsi constitué, puisqu'on réduit ainsi grandement les risques de déchirures de la page de garde au niveau du fil de couture.

La bande de renfort est préférentiellement de forme rectangulaire allongée et de largeur notablement inférieure à celle d'une feuille 10 du livret. Dans la pratique, il suffit qu'elle "déborde" de part et d'autre de la ligne de couture 4, de préférence de la même largeur.

Cette bande de renfort est de préférence auto-adhésive à froid. Toutefois, un adhésif à chaud ou tout autre moyen d'activation peut être utilisé.

Le matériau de collage est choisi afin de permettre une longévité adéquate à la tenue de la bande sur la page de garde 2.

Cette bande peut être de nature polymérique, par exemple à base de polyester, ou à base de papier. Le choix du matériau tiendra notamment compte des capacités qu'il présente à résister aux déchirures.

Une telle bande peut être déposée soit manuellement, soit à l'aide d'une machine.

Ce qui peut être considéré comme un inconvénient, à savoir la présence d'une bande de renfort 6 visible à l'intérieur du passeport peut être transformé en avantage, puisque cette bande peut être utilisée pour constituer un moyen de support d'au moins un élément de sécurité, c'est-à-dire un élément empêchant ou rendant identifiable l'utilisation frauduleuse du passeport ou d'une copie de celui-ci. Il vient de s'ajouter aux autres éléments de sécurité que comporte traditionnellement un passeport.

Cet élément peut être incorporé dans l'épaisseur de la bande ou présent sur sa surface supérieure.

Il consiste notamment en une structure diffractive telle qu'un hologramme métallisé ou dé-métallisé, une impression fluorescente, une sécurité magnétique, etc.

Le passeport conforme à l'invention présente donc les avantages suivants :
1) Protection de la page de garde contre les problèmes de déchirures liés au fil de couture ;
2) Il offre la possibilité d'utiliser une page de garde au faible grammage et de donner au passeport une souplesse satisfaisante ;
3) Intégration concomitante d'éléments de sécurité, de préférence holographiques ;
4) Réponse à une problématique liée à la durabilité et la sécurité d'un passeport par une seule opération industrielle ;
5) Mise en oeuvre facile par des procédés de production déjà utilisés dans l'industrie fiduciaire pour la fabrication des passeports ;
6) Les surfaces des pages de gardes et des couvertures devant être collées l'une à l'autre restent inchangées, ce qui facilite l'opération d'encollage du passeport ;
7) Bonne tenue aux conditions climatiques extérieures.

## Revendications

1. Passeport qui comprend :
- un livret (1) constitué d'un empilement d'une série de feuilles (10) pliées le long d'une ligne de pliage (12) ;
- une page de garde (2) ;
- une couverture (3), ainsi qu'une bande de renfort (6) ;
le livret (1), la page de garde (2) et la bande de renfort (6) étant cousus ensemble à l'aide d'une couture (4) qui s'étend le long de ladite ligne de pliage (12), l'ensemble ainsi constitué étant collé, par la face verso (21) de la page de garde (2), contre la face verso (30) de ladite couverture (3), c'est-à-dire sa face interne,
**caractérisé par le fait que** ladite bande de renfort (6) est collée contre la face recto (20) de ladite page de garde (2), c'est-à-dire celle tournée vers ledit livret (1).

2. Passeport selon la revendication 1, **caractérisé par le fait que** ladite bande de renfort (6) est auto-adhésive.

3. Passeport selon l'une des revendications 1 ou 2, **caractérisé par le fait que** ladite bande (6) est à base d'au moins un matériau polymère ou à base de papier.

4. Passeport selon la revendication 3, dans lequel ladite bande (6) est à base de matériau polymère, **caractérisé par le fait que** ce dernier est constitué de polyester.

5. Passeport selon l'une des revendications précédentes, **caractérisé par le fait que** ladite bande de renfort (6) est de forme rectangulaire allongée, de largeur notablement inférieure à celle d'une feuille (10) du livret (1).

6. Passeport selon la revendication 5, **caractérisé par le fait que** ladite bande de renfort (6) est disposée, relativement au livret (1) et à la page de garde (2), de manière à présenter un débordement de même largeur de part et d'autre de la ligne de pliage (12).

7. Passeport selon l'une des revendications précédentes, **caractérisé par le fait que** ladite bande de renfort (6) présente au moins un élément de sécurité, c'est-à-dire un élément empêchant ou rendant identifiable l'utilisation frauduleuse dudit passeport ou d'une copie de celui-ci.

8. Passeport selon la revendication 7, **caractérisé par le fait que** ledit élément est incorporé dans l'épaisseur de ladite bande ou présent sur sa surface supérieure.

9. Passeport selon la revendication 8, **caractérisé par le fait que** ledit élément consiste notamment en une structure diffractive telle qu'un hologramme métallisé ou dé-métallisé, une impression fluorescente, une sécurité magnétique.

## Claims

1. A passport which comprises :
- a booklet (1) consisting of a stack of a series of sheets (10) folded along a folding line (12);
- a cover page (2);
- a cover (3), as well as a reinforcing strip (6); the booklet (1), the cover page (2) and the reinforcing strip (6) being sewn together with a seam (4) which extends along said folding line (12), the thereby formed assembly being adhesively stuck, through the back face (21) of the cover page (2), against the back face (30) of said cover (3) i.e. its inward face,
**characterized by** the fact that said reinforcing strip (6) is adhesively stuck against the front face (20) of said cover page (2), i.e. turned towards said booklet (1).

2. The passport according to claim 1, **characterized by** the fact that said reinforcing strip (6) is self-adhering.

3. The passport according to one of claims 1 or 2, **characterized by** the fact that said strip (6) is based at least on one polymeric material or based on paper.

4. The passport according to claim 3, wherein said strip (6) is based on polymeric material, **characterized by** the fact that the latter consists of polyester.

5. The passport according to any of the preceding claims, **characterized by** the fact that said reinforcing strip (6) is of an elongated rectangular shape, with a width notably smaller than that of a sheet (10) of the booklet (1).

6. The passport according to claim 5, **characterized by** the fact that said reinforcing strip (6) is positioned, relatively to the booklet (1) and to the cover page (2), so as to have an overlap with the same width on either side of the folding line (12).

7. The passport according to any of the preceding claims, **characterized by** the fact that said reinforcing strip (6) has at least one security element, i.e. an element preventing or making identifiable the fraudulent use of said passport or of a copy of the latter.

8. The passport according to claim 7, **characterized by** the fact that said element is incorporated into the thickness of said strip or present on its upper surface.

9. The passport according to claim 8, **characterized by** the fact that said element notably consists in a diffractive structure such as a metalized or demetalized hologram, a fluorescent imprint, a magnetic security tag.

## Patentansprüche

1. Pass, umfassend:
- ein Heft (1), welches aus einem Stapel von Blättern (10) besteht, die entlang einer Falzlinie (12) gefaltet sind;
- ein Vorsatzblatt (2),
- einen Buchdeckel (3) sowie einen Verstärkungsstreifen (6), wobei das Heft (1), das Vorsatzblatt (2) und der Verstärkungsstreifen (6) mittels einer Naht (4), die sich entlang der Falzlinie (12) erstreckt, zusammengenäht sind, wobei die auf diese Weise gebildete Einheit über die Rückseite (21) des Vorsatzblatts (2) gegen die Rückseite (30) des Buchdeckels (3), das heißt, dessen innere Seite, geklebt ist,
**dadurch gekennzeichnet, dass** der Verstärkungsstreifen (6) gegen die Vorderseite (20) des Vorsatzblatts (2), das heißt, die dem Heft (1) zugewandte Seite, geklebt ist.

2. Pass gemäß Anspruch 1, **dadurch gekennzeichnet, dass** der Verstärkungsstreifen (6) selbstklebend ist.

3. Pass gemäß einem der Ansprüche 1 oder 2, **dadurch gekennzeichnet, dass** der Streifen (6) auf Basis wenigstens eines Polymermaterials oder auf Papierbasis gefertigt ist.

4. Pass gemäß Anspruch 3, wobei der Streifen (6) auf Basis eines Polymermaterials gefertigt ist, **dadurch gekennzeichnet, dass** das Polymermaterial aus Polyester besteht.

5. Pass gemäß einem der vorhergehenden Ansprüche, **dadurch gekennzeichnet, dass** der Verstärkungsstreifen (6) eine langgestreckte rechteckige Form mit einer Breite, die deutlich geringer ist als die Breite eines Blattes (10) des Hefts (1), aufweist.

6. Pass gemäß Anspruch 5, **dadurch gekennzeichnet, dass** der Verstärkungsstreifen (6) in Bezug auf das Heft (1) und das Vorsatzblatt (2) derart angeordnet ist, dass er eine Hinausragung gleicher Breite beiderseits der Falzlinie (12) darstellt.

7. Pass gemäß einem der vorhergehenden Ansprüche, **dadurch gekennzeichnet, dass** der Verstärkungsstreifen (6) wenigstens ein Sicherheitselement, das heißt, ein Element, welches eine betrügerische Verwendung des Passes oder einer Kopie desselben verhindert oder identifizierbar macht, aufweist.

8. Pass gemäß Anspruch 7, **dadurch gekennzeichnet, dass** das Element in die Dicke des Streifens eingearbeitet ist oder auf dessen Oberseite vorliegt.

9. Pass gemäß Anspruch 8, **dadurch gekennzeichnet, dass** das Element insbesondere aus einer diffraktiven Struktur, wie einem metallisierten oder entmetallisierten Hologramm, einem fluoreszierenden Druck, oder einer magnetischen Sicherheitsvorrichtung, besteht.
